# EUROPÄISCHE PATENTSCHRIFT

(11) **EP 2 683 496 B1**
(45) Veröffentlichungstag und Bekanntmachung des Hinweises auf die Patenterteilung: **17.12.2014**
(21) Anmeldenummer: 11709068.8
(22) Anmeldetag: 07.03.2011
(51) Int. Cl.: B08B 3/02, A47L 11/40

(54) **HOCHDRUCKREINIGUNGSGERÄT**
HIGH PRESSURE CLEANING DEVICE
NETTOYEUR HAUTE PRESSION

(43) Veröffentlichungstag der Anmeldung: 15.01.2014
(73) Patentinhaber: Alfred Kärcher GmbH & Co. KG, 71364 Winnenden (DE)
(72) Erfinder: SCHESTAG, Harald, 71560 Sulzbach/Murr (DE); SEITTER, Ralph, 71522 Backnang (DE)
(74) Vertreter: Hoeger, Stellrecht & Partner Patentanwälte
(86) Internationale Anmeldenummer: PCT/EP2011/053403
(87) Internationale Veröffentlichungsnummer: WO 2012/119642

(56) Entgegenhaltungen:
- EP-A2- 0 248 282
- EP-A2- 0 839 490
- DE-A1-102005 014 583
- DE-A1-102008 009 221
- US-A- 3 675 851
- US-A1- 2008 229 538

## Beschreibung

Die Erfindung betrifft ein Hochdruckreinigungsgerät, umfassend ein Gehäuse, das eine Haube und eine Gehäuserückwand aufweist, wobei die Haube von einer geöffneten Stellung, in der das Gehäuse geöffnet ist, in eine geschlossene Stellung verschwenkbar ist, in der das Gehäuse geschlossen ist, und wobei das Hochdruckreinigungsgerät eine Verriegelungseinrichtung umfasst mit mindestens einem an der Haube angeordneten ersten Verriegelungselement sowie mindestens einem zweiten Verriegelungselement, das in der geschlossenen Stellung der Haube zu deren Verriegelung mit dem ersten Verriegelungselement koppelt.

Bei einem derartigen Hochdruckreinigungsgerät kann die Haube in die geöffnete Stellung überführt werden, um einen vom Gehäuse eingefassten Aufnahmeraum zugänglich zu machen. Im Aufnahmeraum kann beispielsweise eine Motorpumpeneinheit angeordnet sein, mit der vom Hochdruckreinigungsgerät abgebbare Reinigungsflüssigkeit unter Druck gesetzt werden kann. Ferner kann im Aufnahmeraum auch ein beheizbarer Wärmetauscher zum Aufheizen der abgebbaren Reinigungsflüssigkeit angeordnet sein. Ein Zugriff auf die im Aufnahmeraum angeordneten Bauteile des Hochdruckreinigungsgerätes ist beispielsweise bei dessen Wartung erforderlich. Durch Verschwenken kann die Haube von der geöffneten Stellung unter Zusammenfügen mit der Gehäuserückwand in die geschlossene Stellung überführt werden und in dieser mittels der Verriegelungseinrichtung gegen unbeabsichtigtes Öffnen verriegelt werden. Das mindestens eine erste Verriegelungselement, auch als "Haubenschloss" bezeichnet, koppelt zu diesem Zweck mit dem mindestens einen zweiten Verriegelungselement. Zum Beispiel wirken die Verriegelungselemente durch formschlüssigen Eingriff ineinander zusammen.

Die US 2008/0229538 A1 beschreibt eine Scheuersaugmaschine, die einen Schmutzflüssigkeitstank mit einer auf- und zuklappbaren Abdeckung aufweist. Ein fahrbares Hochdruckreinigungsgerät mit einem klappbaren Gehäusedeckel ist in der DE 10 2005 014 583 A1 beschrieben.

Die EP 0 839 490 A2 beschreibt einen Staubsauger mit einem klappbaren Deckel, der beim Schließen über Ausrichtelemente relativ zu einer Gehäusewand des Staubsaugers ausgerichtet werden kann.

Aufgabe der vorliegenden Erfindung ist es, ein gattungsgemäßes Hochdruckreinigungsgerät so weiterzubilden, dass es auf einfachere Weise handhabbar ist.

Diese Aufgabe wird bei einem Hochdruckreinigungsgerät der eingangs genannten Art erfindungsgemäß dadurch gelöst, dass das Hochdruckreinigungsgerät eine Ausrichteinrichtung umfasst mit mindestens einem an der Haube angeordneten ersten Ausrichtelement sowie mindestens einem zweiten, an der Gehäuserückwand angeformten zweiten Ausrichtelement, das zum Ausrichten der Haube relativ zur Gehäuserückwand mit dem mindestens einen ersten Ausrichtelement koppelt, wobei die Kopplung des mindestens einen ersten Ausrichtelementes und des mindestens einen zweiten Ausrichtelementes miteinander beim Verschwenken der Haube von der geöffneten Stellung in die geschlossene Stellung unter Überstreichen eines geringeren Schwenkwinkels einsetzt als die Kopplung des mindestens einen ersten Verriegelungselementes und des mindestens einen zweiten Verriegelungselementes miteinander.

Das erfindungsgemäße Hochdruckreinigungsgerät weist mindestens ein an der Haube angeordnetes erstes Ausrichtelement auf sowie, unter Erzielung einer konstruktiv einfachen Ausgestaltung, mindestens ein einteilig an die Gehäuserückwand angeformtes zweites Ausrichtelement. Wird die Haube von der geöffneten Stellung in die geschlossene Stellung verschwenkt, können das mindestens eine erste und das mindestens eine zweite Ausrichtelement miteinander koppeln, um dem Benutzer die Ausrichtung der Haube relativ zur Gehäuserückwand zu erleichtern und diese miteinander bestimmungsgemäß zusammenzufügen. Beim Verschwenken der Haube koppeln das mindestens eine erste und das mindestens eine zweite Ausrichtelement miteinander, noch bevor das mindestens eine erste und das mindestens eine zweite Verriegelungselement miteinander zum Verriegeln der Haube in der geschlossenen Stellung koppeln. Dies wird dadurch erzielt, dass das mindestens eine erste Ausrichtelement an der Haube und das mindestens eine zweite Ausrichtelement an der Gehäuserückwand derart positioniert sind, dass eine Verschwenkung der Haube um einen geringeren Schwenkwinkel ausreichend ist, um die Ausrichtelemente miteinander in Kopplung zu bringen, als um die Verriegelungselemente miteinander zu koppeln. Dies erleichtert es einem Benutzer, die Haube bereits beim Verschwenken und noch vor dem Verriegeln in die korrekte Position relativ zur Gehäuserückwand zu bringen und verbessert dadurch die Handhabbarkeit des Hochdruckreinigungsgerätes.

Das mindestens eine erste und das mindestens eine zweite Ausrichtelement koppeln insbesondere, indem sie in Eingriff miteinander stehen. Zu Beginn der Kopplung kann der Eingriff lose sein, um das Fügen des mindestens einen ersten und des mindestens einen zweiten Ausrichtelementes und damit der Haube und Gehäuserückwand miteinander zu erleichtern. Unter zunehmendem Verschwenken kann der lose Eingriff in einen insbesondere formschlüssigen Eingriff übergehen.

Günstig ist es, wenn die Gehäuserückwand als einstückiges Formteil ausgebildet ist. Dies ermöglicht eine konstruktiv besonders einfache Ausgestaltung des Hochdruckreinigungsgerätes.

Von Vorteil ist es, wenn das mindestens eine erste Ausrichtelement an die Haube angeformt ist, um die konstruktive Ausgestaltung des Hochdruckreinigungsgerätes weiter zu vereinfachen.

Bevorzugt koppeln das mindestens eine erste Ausrichtelement und das mindestens eine zweite Ausrichtelement in der geschlossenen Stellung der Haube miteinander. Dadurch bleibt die Haube auch in ihrer geschlossenen Stellung relativ zur Rückwand korrekt positioniert.

Vorteilhafterweise stehen das mindestens eine erste Ausrichtelement und das mindestens eine zweite Ausrichtelement in der geschlossenen Stellung der Haube formschlüssig miteinander in Eingriff, um eine klar definierte Relativposition der Haube und der Gehäuserückwand sicherzustellen.

Bevorzugt ist mindestens ein Ausrichtelement ein insbesondere keilförmiger, zapfenförmiger oder hakenförmiger Vorsprung, das mit ihm koppelnde Ausrichtelement eine insbesondere schachtförmige oder sacklochförmige Aufnahme, in die der Vorsprung eingreift. Das als Vorsprung ausgestaltete Ausrichtelement kann beispielsweise an der Haube angeordnet sein, und das als Aufnahme ausgestaltete Ausrichtelement kann in die Gehäuserückwand eingeformt sein. Es ist umgekehrt aber auch möglich, dass ein als Vorsprung ausgestaltetes Ausrichtelement an die Gehäuserückwand angeformt ist und dass die Aufnahme für den Vorsprung an der Haube angeordnet ist. Denkbar ist sogar auch, dass sowohl die Haube als auch die Gehäuserückwand jeweils mindestens ein Ausrichtelement in Gestalt eines Vorsprungs sowie mindestens ein Ausrichtelement in Gestalt einer Aufnahme aufweisen.

Von Vorteil ist es, wenn der Vorsprung sich in Richtung eines freien Endes in zumindest einer Raumrichtung verjüngend ausgebildet ist. Der Vorsprung kann dadurch auf einfachere Weise mit dem freien Ende führend in die ihm zugeordnete Aufnahme eingeführt und in losen Eingriff mit der Aufnahme gebracht werden, während die Haube von der geöffneten in die geschlossene Stellung überführt wird. Dies erleichtert es, die Haube relativ zur Gehäusewand auszurichten. Günstigerweise ist der Vorsprung sich in zwei quer zueinander ausgerichteten Raumrichtungen verjüngend ausgebildet, damit er auf noch einfachere Weise in die Aufnahme eingeführt und mit dieser koppeln kann. Der Vorsprung kann beispielsweise eine kegelförmige, kegelstumpfförmige, pyramidale, pyramidenstumpfförmige, keilförmige, prismatische Gestalt oder dergleichen aufweisen. Die Aufnahme ist vorzugsweise korrespondierend zum Vorsprung ausgestaltet, der in der geschlossenen Stellung der Haube besonders bevorzugt formschlüssig mit der Aufnahme in Eingriff steht.

Vorzugsweise weist die Ausrichteinrichtung eine Mehrzahl von ersten Ausrichtelementen und eine Mehrzahl von zweiten Ausrichtelementen auf. Dies erlaubt es, die Haube relativ zur Gehäuserückwand auf verbesserte Weise auszurichten. Beispielsweise sind an der Haube vier erste Ausrichtelemente angeordnet und an der Gehäuserückwand vier zweite Ausrichtelemente angeformt.

Von Vorteil ist es, wenn zwei zweite Ausrichtelemente relativ zu einer Rückseite des Hochdruckreinigungsgerätes in Richtung einer Vorderseite des Hochdruckreinigungsgerätes versetzt an der Gehäuserückwand angeformt sind. Die zwei Ausrichtelemente, bei denen es sich beispielsweise um hakenförmige Vorsprünge an der Gehäuserückwand handeln kann, sind, bezogen auf eine Längsrichtung des Hochdruckreinigungsgerätes, vorzugsweise an dessen linker Längsseite bzw. an dessen rechter Längsseite angeordnet. Durch den Versatz der zwei Ausrichtelemente in Richtung der Vorderseite des Hochdruckreinigungsgerätes können an der Haube angeordnete erste Ausrichtelemente bereits frühzeitig mit diesen koppeln, wenn die Haube von der Vorderseite in die geschlossene Stellung in Richtung der Rückseite verschwenkt wird. Der Versatz der zwei Ausrichtelemente relativ zur Rückseite beträgt beispielsweise ungefähr ein bis zwei Fünftel und bevorzugt ein Viertel bis ein Drittel der Länge des Hochdruckreinigungsgerätes.

Die zwei zweiten Ausrichtelemente sind vorteilhafterweise untenseitig an der Gehäuserückwand angeordnet, d.h. an einem in einer Gebrauchsstellung des Hochdruckreinigungsgerätes unteren Bereich der Gehäuserückwand, der beispielsweise an oder nahe einem Chassis des Hochdruckreinigungsgerätes angeordnet ist, auf dem die Gehäuserückwand positioniert ist. Obenseitig, d.h. an einer dem Chassis abgewandten Oberseite der Gehäuserückwand und von der Rückseite in Richtung der Vorderseite des Hochdruckreinigungsgerätes versetzt, können zweite Ausrichtelemente eingespart werden. Dies erleichtert einem Benutzer das Eingreifen in den Aufnahmeraum.

Günstig ist es, wenn das Gehäuse eine linke Gehäuseseitenwand und eine rechte Gehäuseseitenwand umfasst und wenn die Gehäuserückwand die linke Gehäuseseitenwand und die rechte Gehäuseseitenwand jeweils abschnittsweise mit rückwärtigen Gehäuseseitenwandabschnitten ausbildet, die an einer Rückseite des Hochdruckreinigungsgerätes durch eine von der Gehäuserückwand ausgebildete hintere Wand miteinander verbunden sind. Die Gehäuserückwand kann dadurch eine ungefähr U-förmige Gestalt aufweisen und den Aufnahmeraum an und nahe der Rückseite zuverlässig und beispielsweise dichtend einfassen. Die zwei vorstehend erwähnten, in Richtung der Vorderseite des Hochdruckreinigungsgerätes versetzten zweiten Ausrichtelemente sind bevorzugt vorne am linken Gehäusewandabschnitt und am rechten Gehäusewandabschnitt angeformt, um die konstruktive Ausgestaltung der Gehäuserückwand zu vereinfachen.

Bevorzugt ist an die Gehäuserückwand mindestens eine Behälteraufnahme für einen Behälter mit einer Reinigungschemikalie angeformt. Dies erlaubt es, eine gesonderte Behälteraufnahme einzusparen und dadurch die Konstruktion des Hochdruckreinigungsgerätes zu vereinfachen. Die Behälteraufnahme kann schachtförmig ausgestaltet sein und eine Bodenwand mit einer Öffnung zur Aufnahme einer Ventileinrichtung umfassen.

Von Vorteil ist es, wenn die mindestens eine Behälteraufnahme, bezogen auf eine Längsrichtung des Hochdruckreinigungsgerätes, zwischen einer Rückseite des Hochdruckreinigungsgerätes und einem an der Gehäuserückwand angeformten zweiten Ausrichtelement angeordnet ist. Bei dem zweiten Ausrichtelement handelt es sich bevorzugt um eines der zwei vorstehend erwähnten, in Richtung der Vorderseite des Hochdruckreinigungsgerätes versetzt an der Gehäuserückwand angeformten zweiten Ausrichtelemente. Der Versatz des zweiten Ausrichtelementes in Richtung der Vorderseite ermöglicht es, im Zwischenraum zwischen dem zweiten Ausrichtelement und der Rückseite Platz für die an der Gehäuserückwand angeformte Behälteraufnahme bereitzustellen.

Vorteilhafterweise ist mindestens ein zweites Ausrichtelement an oder im Wesentlichen an einer Rückseite des Hochdruckreinigungsgerätes an der Gehäuserückwand angeformt. Selbst eine sich bis oder im Wesentlichen bis zur Rückwand erstreckende Haube kann dadurch vor dem Verriegeln in der geschlossenen Stellung noch relativ zur Gehäuserückwand ausgerichtet werden. Das mindestens eine zweite Ausrichtelement ist beispielsweise eine schachtförmige Aufnahme, in die ein keilförmiger oder zapfenförmiger Vorsprung der Haube eingreifen kann.

Von Vorteil ist es, wenn zweite Ausrichtelemente der Gehäuserückwand, die, bezogen auf eine Längsrichtung des Hochdruckreinigungsgerätes, vor dem mindestens einen an oder im Wesentlichen an der Rückseite angeformten zweiten Ausrichtelement angeordnet sind, mit den ihnen zugeordneten ersten Ausrichtelementen der Haube unter Überstreichen eines geringeren Schwenkwinkels der Haube beim Überführen von der geöffneten Stellung in die geschlossene Stellung koppeln als das mindestens eine zweite Ausrichtelement mit dem ihm zugeordneten mindestens einen ersten Ausrichtelement der Haube. Dies erlaubt es, die Haube beim Überführen von der geöffneten Stellung in die geschlossene Stellung gewissermaßen sukzessive relativ zur Gehäuserückwand auszurichten und zu führen. Nach Überstreichen eines ersten Schwenkwinkels koppeln zunächst die zweiten Ausrichtelemente der Gehäuserückwand, die vor dem mindestens einen an oder im Wesentlichen an der Rückseite angeformten zweiten Ausrichtelement angeordnet sind. Hierbei handelt es sich beispielsweise um die zwei vorstehend erwähnten, in Richtung der Vorderseite versetzt an der Gehäuserückwand angeformten zweiten Ausrichtelemente. Dadurch kann die Haube bereits relativ zur Gehäuserückwand ausgerichtet werden. Die Ausrichtung kann dadurch verbessert werden, dass unter weiterem Verschwenken der Haube das mindestens eine zweite an oder im Wesentlichen an der Rückseite angeformte Ausrichtelement mit dem ihm zugeordneten ersten Ausrichtelement der Haube koppelt. Beispielsweise erfolgt anschließend unter weiterem Verschwenken der Haube eine Kopplung des mindestens einen ersten und des mindestens einen zweiten Verriegelungselementes, um die Haube in der geschlossenen Stellung zu verriegeln.

Das mindestens eine an oder im Wesentlichen an der Rückseite angeformte zweite Ausrichtelement ist bevorzugt obenseitig an der Gehäuserückwand angeformt, um eine Kopplung mit dem ihm zugeordneten ersten Ausrichtelement an der Haube zu vereinfachen.

Bevorzugt sind zwei zweite Ausrichtelemente an oder im Wesentlichen an der Rückseite an der Gehäuserückwand angeformt. Dies erlaubt es, die Haube relativ zur Gehäuserückwand noch besser auszurichten.

Von Vorteil ist es, wenn mindestens ein zweites Ausrichtelement, bezogen auf eine Querrichtung des Hochdruckreinigungsgerätes, seitlich neben dem mindestens einen zweiten Verriegelungselement angeordnet ist. Die Kopplung des mindestens einen ersten und des mindestens einen zweiten Verriegelungselementes kann dadurch sichergestellt und infolgedessen die Haube zuverlässig in die geschlossene Stellung geführt werden. "Seitlich neben" schließt vorliegend den Fall mit ein, dass ein Abstand des mindestens einen zweiten Ausrichtelementes und des mindestens einen zweiten Verriegelungselementes voneinander vorliegt. Beispielsweise ist das mindestens eine zweite Ausrichtelement in Querrichtung des Hochdruckreinigungsgerätes in einem Abstand von ungefähr einem Viertel der Breite des Hochdruckreinigungsgerätes zum mindestens einen zweiten Verriegelungselement angeordnet.

Bevorzugt ist das mindestens eine zweite Verriegelungselement an die Gehäuserückwand angeformt. Dies erlaubt es, die konstruktive Ausgestaltung des Hochdruckreinigungsgerätes zu vereinfachen. Das mindestens eine zweite Verriegelungselement ist dabei günstigerweise an oder im Wesentlichen an der Rückseite und obenseitig an die Gehäuserückwand angeformt. Beispielsweise ist das mindestens eine zweite Verriegelungselement eine schachtförmige oder trichterförmige Aufnahme für das mindestens eine erste Verriegelungselement in Gestalt eines zapfenförmigen oder ankerförmigen Vorsprungs.

Günstig ist es, wenn das Hochdruckreinigungsgerät eine Zubehörhalterung für Werkzeug und/oder Reinigungszubehör aufweist und wenn an die Gehäuserückwand Verbindungselemente angeformt sind, mittels derer die Zubehörhalterung mit der Gehäuserückwand verbindbar ist, wobei die Zubehörhalterung speziell lösbar mit der Gehäuserückwand verbindbar ist. Beispielsweise ist die Zubehörhalterung mit der Gehäuserückwand verrastbar. Bei der Zubehörhalterung handelt es sich zum Beispiel um eine Schlauchtrommel für einen oder mit einem Hochdruckschlauch oder um ein etwa taschenförmiges Aufnahmeteil für Werkzeug. Die Verbindungselemente sind bevorzugt an der Rückseite angeordnet, so dass die Zubehörhalterung mit einer hinteren Wand der Gehäuserückwand verbunden werden kann. Die hintere Wand kann eine Vertiefung in Richtung der Vorderseite des Hochdruckreinigungsgerätes aufweisen, in der die Zubehörhalterung im verbundenen Zustand teilweise angeordnet ist und dadurch weniger weit nach hinten über die Rückseite des Hochdruckreinigungsgerätes hinaus steht.

Eine bevorzugte Ausführungsform des erfindungsgemäßen Hochdruckreinigungsgerätes umfasst einen beheizbaren Wärmetauscher zum Aufheizen einer vom Hochdruckreinigungsgerät abgebbaren Reinigungsflüssigkeit. Die Reinigungswirkung lässt sich durch Aufheizen der Reinigungsflüssigkeit steigern. Der Wärmetauscher ist insbesondere im Aufnahmeraum angeordnet und durch das Gehäuse geschützt.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine perspektivische Darstellung eines erfindungsgemäßen Hochdruckreinigungsgerätes umfassend ein Gehäuse, das eine Gehäuserückwand und eine eine geschlossene Stellung einnehmende Haube aufweist;
- Figur 2:: eine Seitenansicht des Hochdruckreinigungsgerätes aus Figur 1, wobei die Haube eine leicht geöffnete Stellung einnimmt;
- Figur 3:: eine perspektivische Darstellung der Gehäuserückwand des Hochdruckreinigungsgerätes aus Figur 1;
- Figur 4:: eine Draufsicht auf die Gehäuserückwand des Hochdruckreinigungsgerätes aus Figur 1;
- Figur 5:: eine Schnittansicht längs der Linie 5-5 in Figur 4, in der auch die Haube des Hochdruckreinigungsgerätes dargestellt ist;
- Figur 6:: eine Schnittansicht längs der Linie 6-6 in Figur 5 ;
- Figur 7:: eine Teilrückansicht des Hochdruckreinigungsgerätes aus Figur 1 kurz vor dem Verriegeln der Haube an der Gehäuserückwand;
- Figur 8:: eine Schnittansicht längs der Linie 8-8 in Figur 7 und
- Figur 9:: eine weitere perspektivische Darstellung der Gehäuserückwand des Hochdruckreinigungsgerätes aus Figur 1, mit der ein Schiebegriff verbunden ist.

Die Figuren 1 und 2 zeigen eine bevorzugte Ausführungsform eines insgesamt mit dem Bezugszeichen 10 belegten erfindungsgemäßen Hochdruckreinigungsgerätes in perspektivischer Ansicht bzw. in einer Seitenansicht. Das Hochdruckreinigungsgerät 10 weist eine Vorderseite 12, eine Rückseite 13, eine linke Seite 14 sowie eine rechte Seite 15 auf. Es umfasst ein Chassis 16, an dem untenseitig ein Fahrwerk 18 gehalten ist sowie einen an der Rückseite 13 angeordneten Bügelgriff 20, um das Hochdruckreinigungsgerät 10 über eine Bodenfläche 22 schiebend oder ziehend zu bewegen.

Positionsangaben wie beispielsweise "oben", "unten" oder dergleichen beziehen sich vorliegend auf eine in den Figuren 1 und 2 dargestellte Gebrauchsstellung des Hochdruckreinigungsgerätes 10. "Vorderseite" und "Rückseite" etc. bezieht sich auf eine Längsrichtung des Hochdruckreinigungsgerätes 10, die auch dessen Hauptbewegungsrichtung ist.

Oberhalb des Chassis 16 weist das Hochdruckreinigungsgerät 10 ein Gehäuse 24 auf, das eine Haube 26 sowie eine mit dieser zusammenfügbare Gehäuserückwand 28 umfasst. Die Haube 26 ist an der Vorderseite 12 um eine horizontale Schwenkachse 30, die quer zur Längsrichtung des Hochdruckreinigungsgerätes 10 ausgerichtet ist, schwenkbar gelagert.

Die Haube 26 kann eine in Figur 1 dargestellte geschlossene Stellung einnehmen, in der sie an der Gehäuserückwand 28 anliegt, so dass das Gehäuse 24 geschlossen ist. Ein vom Gehäuse 24 und dem Chassis 16 umschlossener Aufnahmeraum 32 ist in diesem Fall ebenfalls verschlossen. Ausgehend von der geschlossenen Stellung kann die Haube 26 durch Verschwenken um die Schwenkachse 30 in Richtung der Vorderseite 12 in eine oder mehrere geöffnete Stellungen überführt werden. In einer geöffneten Stellung der Haube 26 ist das Gehäuse 24 geöffnet, und einem Benutzer ist ein Eingriff in den Aufnahmeraum 32 möglich. Figur 2 zeigt die Haube 26 in nur sehr wenig geöffneter Stellung beim Überführen der Haube 26 in die geschlossene Stellung.

In Figur 2 gibt die wenig geöffnete Haube 26 den Blick frei auf eine Motorpumpeneinheit 34 des Hochdruckreinigungsgerätes 10, um den Druck der von diesem abgebbaren Reinigungsflüssigkeit zu erhöhen. Im Aufnahmeraum 32 ist ferner ein beheizbarer Wärmetauscher 36 angeordnet, mit dem die Reinigungsflüssigkeit zur Steigerung der Reinigungswirkung erhitzt werden kann.

Die in den Figuren 3 und 4 perspektivisch bzw. in Draufsicht dargestellte Gehäuserückwand 28 ist ein einteiliges Formteil, insbesondere aus einem Kunststoffmaterial. In Draufsicht weist sie eine näherungsweise U-förmige Gestalt auf, wobei sie weitgehend symmetrisch bezüglich einer Mittellängsebene des Hochdruckreinigungsgerätes 10 ausgestaltet ist.

Die Gehäuserückwand 28 umfasst eine hintere Wand 38 an der Rückseite 13, einen linken Gehäuseseitenwandabschnitt 40 sowie einen rechten Gehäuseseitenwandabschnitt 42, die an der linken Seite 14 bzw. der rechten Seite 15 rechtwinklig von der hinteren Wand 38 in Richtung der Vorderseite 12 abstehen. Die Gehäuseseitenwandabschnitte 40 und 42 bilden abschnittsweise eine linke Gehäuseseitenwand 41 bzw. eine rechte Gehäuseseitenwand 43 aus, die im Übrigen von der Haube 26 gebildet werden.

Die Gehäuseseitenwände 41 und 43 verlaufen etwa von der Mitte bis zur Rückseite 13 des Hochdruckreinigungsgerätes 10 stufig. An der linken Seite 14 weist die Haube 26 zu diesem Zweck einen näherungsweise horizontalen Absatz 44 auf und die Gehäuserückwand 28 am linken Gehäuseseitenwandabschnitt 40 einen leicht schräg zur Rückseite 13 abfallenden Absatz 45. In entsprechender Weise weist die Haube 26 an der rechten Seite 15 einen Absatz 46 auf (Figuren 5 und 6).

Am rechten Gehäuseseitenwandabschnitt 42 der Gehäuserückwand 28 fehlt hingegen ein dem Absatz 45 entsprechender Absatz, denn in diesem Bereich ist an die Gehäuserückwand 28 eine Behälteraufnahme 48 angeformt. Die Behälteraufnahme 48 ist schachtförmig ausgestaltet, und sie weist eine obenseitige Einführöffnung 49 auf sowie eine Bodenwand 50. In der Bodenwand 50 ist eine Öffnung 51 gebildet, in die eine in der Zeichnung nicht dargestellte Ventileinrichtung eingesetzt werden kann. Ein in der Zeichnung ebenfalls nicht dargestellter Behälter für eine Reinigungschemikalie kann kopfüber in die Behälteraufnahme 48 eingesetzt werden. Durch die Öffnung 51 hindurch kann die Reinigungschemikalie der unter Druck gesetzten oder unter Druck zu setzenden Reinigungsflüssigkeit beigemischt werden, um die Reinigungswirkung zusätzlich zu steigern.

In Richtung der Vorderseite 12 und damit versetzt bezüglich der Rückseite 13 stehen von den Gehäuseseitenwandabschnitten 40 und 42 nahe dem Chassis 16 je ein hakenförmiger Vorsprung 52 bzw. 54 ab. Der Versatz zur Rückseite 13 beträgt jeweils ungefähr ein Viertel der Länge des Hochdruckreinigungsgerätes 10 und fällt beim Haken 54 etwas größer aus, weil an der rechten Seite 15 zusätzlich die Behälteraufnahme 48 angeformt ist.

Die Vorsprünge 52 und 54 sind symmetrisch zueinander ausgestaltet und weisen in Richtung der Haube 26, wobei sie sich in Richtung ihrer freien Enden in zwei quer zueinander ausgerichteten Raumrichtungen verjüngen. Insgesamt haben die Vorsprünge 52 und 54 eine näherungsweise pyramidenstumpfartige Gestalt. Die Vorsprünge 52 und 54 sind, da die Gehäuserückwand 28 einteilig gebildet ist, an diese angeformt.

Den Vorsprüngen 52 und 54 sind an die Haube 26 angeformte Aufnahmen zugeordnet, mit denen sie koppeln können. Von den Aufnahmen ist in den Figuren 5 und 6 nur eine Aufnahme 56 gezeigt, die untenseitig an den Absatz 46 angeformt ist und dem Vorsprung 54 zugeordnet ist. Eine entsprechende, dem Vorsprung 52 zugeordnete Aufnahme ist identisch zur Aufnahme 56 ausgestaltet und untenseitig an den Absatz 44 angeformt.

Die Aufnahme 56 ist schachtförmig mit einem rechteckigen Querschnitt. Wird die Haube 26 von einer geöffneten Stellung in die geschlossene Stellung überführt, kann der Vorsprung 54 mit seinem freien Ende führend in die Aufnahme 56 eingreifen und die Haube 26 dadurch bei weiterem Schließen, d.h. Verschwenken um die Schwenkachse 30, relativ zur am Chassis 16 festgelegten Gehäuserückwand 28 ausrichten. Da sich der Vorsprung 54 in Richtung seines freien Endes verjüngt, greift er zunächst lose in die Aufnahme 56 ein (Figuren 5 und 6). Unter weiterem Schließen der Haube 26 erfolgt ein formschlüssiger Sitz des Vorsprungs 54 in der Aufnahme 56. Ist die Haube 26 in der geschlossenen Stellung, stehen der Vorsprung 54 und die Aufnahme 56 formschlüssig miteinander in Eingriff (nicht gezeigt).

Entsprechend verhält es sich mit dem Vorsprung 52 sowie der in der Zeichnung nicht dargestellten, ihm zugeordneten Aufnahme.

Die Vorsprünge 52 und 54, die Aufnahme 56 sowie die nicht dargestellte Aufnahme sind Ausrichtelemente 58, 60 bzw. 62 einer Ausrichteinrichtung 64 des Hochdruckreinigungsgerätes 10. Die Ausrichteinrichtung 64 dient dazu, wie bereits erläutert, die Haube 26 beim Überführen in die geschlossene Stellung relativ zur Gehäuserückwand 28 korrekt auszurichten. Dies erleichtert es, die Haube 26 zu schließen und verbessert dadurch die Handhabbarkeit des Hochdruckreinigungsgerätes 10.

An der Haube 26 angeordnete Ausrichtelemente der Ausrichteinrichtung 64 werden vorliegend als erste Ausrichtelemente bezeichnet, und die an der Gehäuserückwand 28 angeformten Ausrichtelemente werden als zweite Ausrichtelemente bezeichnet.

An der Rückseite 13 steht von der hinteren Wand 38 obenseitig rechtwinklig ein näherungsweise horizontaler oberer Wandabschnitt 66 in Richtung der Vorderseite 12 ab. Mittig ist im oberen Wandabschnitt 66 eine Durchbrechung 68 gebildet, unterhalb derer eine trichterförmige Aufnahme 70 angeordnet ist. Die Aufnahme 70 bildet ein Verriegelungselement 72 in einer Verriegelungseinrichtung 74, welche ein weiteres Verriegelungselement 76 an dem der Rückseite 13 zugewandten Ende der Haube 26 aufweist. Das Verriegelungselement 76 ist zapfen- oder ankerförmig gestaltet, steht von der Haube 26 nach unten ab und wird als Haubenschloss 77 bezeichnet. In der geschlossenen Stellung der Haube 26 kann das Haubenschloss 77 formschlüssig in die Aufnahme 70 eingreifen, um die Haube 26 an der Gehäuserückwand 28 zu verriegeln (nicht gezeigt).

Seitlich neben der Durchbrechung 68, jeweils etwa in halbem Abstand zur linken Seite 14 und zur rechten Seite 15, sind in die Gehäuserückwand 28 an der Rückseite 13 zwei schachtförmige Aufnahmen 78 und 80 eingeformt, die bezüglich der Mittellängsebene des Hochdruckreinigungsgerätes 10 symmetrisch zueinander ausgestaltet sind. In Richtung auf das Chassis 16 verringert sich der Querschnitt der Aufnahmen 78 und 80.

Den Aufnahmen 78 und 80 sind keilförmige Vorsprünge 82 bzw. 84 zugeordnet, die an das der Rückseite 13 zugewandte Ende der Haube 26 angeformt sind und von diesem in Richtung des Chassis 16 abstehen. Die Vorsprünge 82 und 84 verjüngen sich in Längsrichtung des Hochdruckreinigungsgerätes 10.

Die Aufnahmen 78 und 80 sowie die Vorsprünge 82 und 84 sind ebenfalls Ausrichtelemente 86 bzw. 88 sowie 90 bzw. 92 der Ausrichteinrichtung 64, die zum Ausrichten der Haube 26 relativ zur Gehäuserückwand 28 beim Schließen zusammenwirken. Wird die Haube 26 um die Schwenkachse 30 verschwenkt, kann der Vorsprung 82 in die Aufnahme 78 eingreifen und mit dieser koppeln. Dies wird dadurch erleichtert, dass sich der Vorsprung 82 in Richtung seines freien Endes verjüngt, so dass anfänglich ein nur loser und nicht formschlüssiger Eingriff des Vorsprungs 82 in der Aufnahme 78 vorliegt. Unter weiterem Schließen der Haube 26 greift der Vorsprung 82 tiefer in die Aufnahme 78 ein. Nimmt die Haube 26 die geschlossene Stellung ein, stehen der Vorsprung 82 und die Aufnahme 78 formschlüssig in Eingriff (nicht gezeigt).

Die Haube 26 wird durch den Vorsprung 82 und die Aufnahme 78 daher beim Schließen relativ zur Gehäuserückwand 28 ausgerichtet. Dies erfolgt durch den anfangs losen Eingriff des zu dem zuletzt formschlüssigen Eingriff auf zuverlässige und benutzerfreundliche Weise.

Entsprechend verhält es sich mit dem Vorsprung 84 und der Aufnahme 80, wobei die einsetzende Kopplung zwischen dem Vorsprung 84 und der Aufnahme 80 in Figur 8 dargestellt ist.

Beim Hochdruckreinigungsgerät 10 ist es vorteilhaft, dass das Ausrichten der Haube 26 relativ zur Gehäuserückwand 28 beim Schließen sukzessive erfolgt. Ausgehend von der geöffneten Stellung kann die Haube 26 um einen ersten Schwenkwinkel verschwenkt werden, bis die Kopplung des Vorsprungs 54 mit der Aufnahme 56 und des Vorsprungs 52 mit der nicht dargestellten Aufnahme einsetzt. Dies ist dadurch bedingt, dass die Vorsprünge 52 und 54 ausgehend von der Rückseite 13 weit nach vorne versetzt an die Gehäuserückwand 28 angeformt sind, beispielsweise ungefähr 30 cm. Die Vorsprünge 52 und 54 können in die Aufnahme 56 und die nicht dargestellte Aufnahme eingreifen und definieren erste Ausrichtpunkte der Haube 26 relativ zur Gehäuserückwand 28. Wird die Haube 26 weiter in Richtung der geschlossenen Stellung verschwenkt, greifen die Vorsprünge 52 und 54 immer tiefer in die Aufnahme 56 und die nicht gezeigte Aufnahme ein, bis nach Überstreichen eines weiteren Schwenkwinkels die Kopplung der Vorsprünge 82 und 84 mit den Aufnahmen 78 bzw. 80 einsetzt. Dies definiert zweite Ausrichtpunkte der Haube 26 relativ zur Gehäuserückwand 28.

Unter weiterem Verschwenken der Haube 26 wird die Kopplung der Vorsprünge 82 und 84 mit den Aufnahmen 78 bzw. 80 dadurch gesteigert, dass diese immer tiefer ineinander eingreifen. Erst dann beginnt das Haubenschloss 77 in die Aufnahme 70 einzugreifen (Figur 7). Da zusätzlich die Aufnahmen 78 und 80 und die Vorsprünge 82 und 84 seitlich neben dem Haubenschloss 77 in der Aufnahme 70 angeordnet sind, wird das Haubenschloss 77 beim Schließen der Haube 26 zielgerichtet in die Aufnahme 70 geführt. Greift das Haubenschloss 77 formschlüssig in die Aufnahme 70 ein, ist die Haube 26 zuverlässig an der Gehäuserückwand 28 verriegelt (nicht gezeigt).

Zusammenfassend kann unter Einsatz der Ausrichtungseinrichtung 64 eine benutzerfreundliche und zuverlässige Ausrichtung der Haube 26 relativ zur Gehäuserückwand 28 beim Überführen in die geschlossene Stellung erzielt werden.

Zum Befestigen der Gehäuserückwand 28 am Chassis 16 sind Stangen 94 und 95 vorgesehen, die obenseitig mittels des Bügelgriffs 20 miteinander verbunden sind. Die Stangen 94 und 95 können Führungen 96 bzw. 97, die in die Gehäuserückwand 28 eingeformt sind, formschlüssig durchgreifen und in am Chassis 16 gebildete sacklochartige Aufnahmen formschlüssig eingreifen (nicht gezeigt). Von der Rückseite 13 können die Stangen 94 und 95 mit der Gehäuserückwand 28 ferner verbunden werden, beispielsweise durch Verschraubung.

Die hintere Wand 38 ist, wie insbesondere aus Figur 9 hervorgeht, nicht planar ausgestaltet, sondern an einer Vertiefung 98 wannenförmig vertieft. Die Vertiefung 98 erstreckt sich vom oberen Wandabschnitt 66 bis zur Unterseite der Gehäuserückwand 28 und wird von einem Rand 100 eingefasst. Am Rand 100 sind in einer U-förmigen Anordnung eine Mehrzahl von Verbindungselementen 102 vorgesehen, bei denen es sich insbesondere um Rastelemente handelt. Insgesamt sind neun Verbindungselemente 102 vorhanden.

Zur Aufnahme von Zubehör, beispielsweise Werkzeug, weist das Hochdruckreinigungsgerät 10 ein in Figur 2 in Seitenansicht dargestelltes Aufnahmeteil 104 auf. Das Aufnahmeteil 104 ist eine Zubehörhalterung 105 und ist taschenförmig ausgestaltet, ihm fehlt allerdings eine der Gehäuserückwand 28 zugewandte Seitenwand. An der Gehäuserückwand 28 kann das Aufnahmeteil 104 durch Verrasten über die Verbindungselemente 102 lösbar festgelegt werden. Die fehlende Seitenwand des Aufnahmeteils 104 wird damit durch die hintere Wand 38 im Bereich der Vertiefung 98 ersetzt. Zusätzlich kann sich das Aufnahmeteil 104 an Absätzen 106 und 108 abstützen, die im Bereich der Führungen 96 bzw. 97 in die Gehäuserückwand 28 eingeformt sind. Ist das Aufnahmeteil 104 an der Gehäuserückwand 28 festgelegt, ist zwischen dieser und dem Aufnahmeteil 104 ein Aufnahmeraum 110 für das Zubehör gebildet.

Anstelle des Aufnahmeteils 104 kann auch eine in der Zeichnung nicht dargestellte Schlauchtrommel lösbar mit der Gehäuserückwand 28 verbunden und insbesondere verrastet werden. Die Schlauchtrommel kann sich ebenfalls auf den Absätzen 106 und 108 abstützen und zumindest mit einem Teil der Verbindungselemente 102 verrasten. Dies ist bereits ausreichend, um die Last der Schlauchtrommel mit der Gehäuserückwand 28 so weit aufzunehmen, dass die Schlauchtrommel an dieser frei gehalten ist. Zusätzlich kann die Schlauchtrommel durch zusätzliche Verbindung, insbesondere Verschrauben, an der Gehäuserückwand 28 gesichert werden.

## Patentansprüche

1. Hochdruckreinigungsgerät, umfassend ein Gehäuse (24), das eine Haube (26) und eine Gehäuserückwand (28) aufweist, wobei die Haube (26) von einer geöffneten Stellung, in der das Gehäuse (24) geöffnet ist, in eine geschlossene Stellung verschwenkbar ist, in der das Gehäuse (24) geschlossen ist, und wobei das Hochdruckreinigungsgerät (10) eine Verriegelungseinrichtung (74) umfasst mit mindestens einem an der Haube (26) angeordneten ersten Verriegelungselement (76) sowie mindestens einem zweiten Verriegelungselement (72), das in der geschlossenen Stellung der Haube (26) zu deren Verriegelung mit dem ersten Verriegelungselement (76) koppelt, **dadurch gekennzeichnet, dass** das Hochdruckreinigungsgerät (10) eine Ausrichteinrichtung (64) umfasst mit mindestens einem an der Haube (26) angeordneten ersten Ausrichtelement (62, 90, 92) sowie mindestens einem zweiten, an der Gehäuserückwand (28) angeformten zweiten Ausrichtelement (58, 60, 86, 88), das zum Ausrichten der Haube (26) relativ zur Gehäuserückwand (28) mit dem mindestens einen ersten Ausrichtelement (62, 90, 92) koppelt, wobei die Kopplung des mindestens einen ersten Ausrichtelementes (62, 90, 92) und des mindestens einen zweiten Ausrichtelementes (58, 60, 86, 88) miteinander beim Verschwenken der Haube (26) von der geöffneten Stellung in die geschlossene Stellung unter Überstreichen eines geringeren Schwenkwinkels einsetzt als die Kopplung des mindestens einen ersten Verriegelungselementes (76) und des mindestens einen zweiten Verriegelungselementes (72) miteinander.

2. Hochdruckreinigungsgerät nach Anspruch 1, **dadurch gekennzeichnet, dass** die Gehäuserückwand (28) als einstückiges Formteil ausgebildet ist.

3. Hochdruckreinigungsgerät nach Anspruch 1 oder 2, **dadurch gekennzeichnet, dass** das mindestens eine erste Ausrichtelement (62, 90, 92) und das mindestens eine zweite Ausrichtelement (58, 60, 86, 88) in der geschlossenen Stellung der Haube (26) miteinander koppeln.

4. Hochdruckreinigungsgerät nach Anspruch 3, **dadurch gekennzeichnet, dass** das mindestens eine erste Ausrichtelement (62, 90, 92) und das mindestens eine zweite Ausrichtelement (58, 60, 86, 88) in der geschlossenen Stellung der Haube (26) formschlüssig miteinander in Eingriff stehen.

5. Hochdruckreinigungsgerät nach einem der voranstehenden Ansprüche, **dadurch gekennzeichnet, dass** mindestens ein Ausrichtelement (58, 60, 90, 92) ein insbesondere zapfenförmiger oder hakenförmiger Vorsprung (52, 54, 82, 84) ist, das mit ihm koppelnde Ausrichtelement (62, 86, 88) eine insbesondere schachtförmige oder sacklochförmige Aufnahme (56, 78, 80), in die der Vorsprung (52, 54, 82, 84) eingreift.

6. Hochdruckreinigungsgerät nach Anspruch 5, **dadurch gekennzeichnet, dass** der Vorsprung (52, 54, 82, 84) sich in Richtung eines freien Endes in zumindest einer Raumrichtung verjüngend ausgebildet ist.

7. Hochdruckreinigungsgerät nach einem der voranstehenden Ansprüche, **dadurch gekennzeichnet, dass** die Ausrichteinrichtung (64) eine Mehrzahl von ersten Ausrichtelementen (62, 90, 92) und eine Mehrzahl von zweiten Ausrichtelementen (58, 60, 86, 88) aufweist.

8. Hochdruckreinigungsgerät nach einem der voranstehenden Ansprüche, **dadurch gekennzeichnet, dass** zwei zweite Ausrichtelemente (58, 60) relativ zu einer Rückseite (13) des Hochdruckreinigungsgerätes (10) in Richtung einer Vorderseite (12) des Hochdruckreinigungsgerätes (10) versetzt an der Gehäuserückwand (28) angeformt sind.

9. Hochdruckreinigungsgerät nach Anspruch 8, **dadurch gekennzeichnet, dass** die zwei zweiten Ausrichtelemente (58, 60) untenseitig an der Gehäuserückwand (28) angeordnet sind.

10. Hochdruckreinigungsgerät nach einem der voranstehenden Ansprüche, **dadurch gekennzeichnet, dass** das Gehäuse (24) eine linke Gehäuseseitenwand (41) und eine rechte Gehäuseseitenwand (43) umfasst und dass die Gehäuserückwand (28) die linke Gehäuseseitenwand (41) und die rechte Gehäuseseitenwand (43) jeweils abschnittsweise mit rückwärtigen Gehäuseseitenwandabschnitten (40, 42) ausbildet, die an einer Rückseite (13) des Hochdruckreinigungsgerätes (10) durch eine von der Gehäuserückwand (28) ausgebildete hintere Wand (38) miteinander verbunden sind.

11. Hochdruckreinigungsgerät nach einem der voranstehenden Ansprüche, **dadurch gekennzeichnet, dass** an die Gehäuserückwand (28) mindestens eine Behälteraufnahme (48) für einen Behälter mit einer Reinigungschemikalie angeformt ist.

12. Hochdruckreinigungsgerät nach Anspruch 11, **dadurch gekennzeichnet, dass** die mindestens eine Behälteraufnahme (48), bezogen auf eine Längsrichtung des Hochdruckreinigungsgerätes (10), zwischen einer Rückseite (13) des Hochdruckreinigungsgerätes (10) und einem an der Gehäuserückwand (28) angeformten zweiten Ausrichtelement (58, 60) angeordnet ist.

13. Hochdruckreinigungsgerät nach einem der voranstehenden Ansprüche, **dadurch gekennzeichnet, dass** mindestens ein zweites Ausrichtelement (86, 88) an oder im Wesentlichen an einer Rückseite (13) des Hochdruckreinigungsgerätes (10) an der Gehäuserückwand (28) angeformt ist.

14. Hochdruckreinigungsgerät nach Anspruch 13, **dadurch gekennzeichnet, dass** zweite Ausrichtelemente (58, 60) der Gehäuserückwand (28), die, bezogen auf eine Längsrichtung des Hochdruckreinigungsgerätes (10), vor dem mindestens einen an oder im Wesentlichen an der Rückseite (13) angeformten zweiten Ausrichtelement (86, 88) angeordnet sind, mit den ihnen zugeordneten ersten Ausrichtelementen (62) der Haube (26) unter Überstreichen eines geringeren Schwenkwinkels der Haube (26) beim Überführen von der geöffneten Stellung in die geschlossene Stellung koppeln als das mindestens eine zweite Ausrichtelement (86, 88) mit dem ihm zugeordneten mindestens einen ersten Ausrichtelement (90, 92) der Haube (26).

15. Hochdruckreinigungsgerät nach Anspruch 13 oder 14, **dadurch gekennzeichnet, dass** das mindestens eine an oder im Wesentlichen an der Rückseite (13) angeformte zweite Ausrichtelement (86, 88) obenseitig an der Gehäuserückwand (28) angeformt ist.

16. Hochdruckreinigungsgerät nach einem der Ansprüche 13 bis 15, **dadurch gekennzeichnet, dass** zwei zweite Ausrichtelemente (86, 88) an oder im Wesentlichen an der Rückseite (13) an der Gehäuserückwand (28) angeformt sind.

17. Hochdruckreinigungsgerät nach einem der voranstehenden Ansprüche, **dadurch gekennzeichnet, dass** mindestens ein zweites Ausrichtelement (86, 88), bezogen auf eine Querrichtung des Hochdruckreinigungsgerätes (10), seitlich neben dem mindestens einen zweiten Verriegelungselement (72) angeordnet ist.

18. Hochdruckreinigungsgerät nach einem der voranstehenden Ansprüche, **dadurch gekennzeichnet, dass** das mindestens eine zweite Verriegelungselement (72) an die Gehäuserückwand (28) angeformt ist.

19. Hochdruckreinigungsgerät nach einem der voranstehenden Ansprüche, **dadurch gekennzeichnet, dass** das Hochdruckreinigungsgerät (10) einen beheizbaren Wärmetauscher (36) umfasst zum Aufheizen einer vom Hochdruckreinigungsgerät (10) abgebbaren Reinigungsflüssigkeit.

## Claims

1. A high-pressure cleaning appliance, comprising a housing (24) which has a hood (26) and a rear wall (28) of the housing, the hood (26) being pivotable from an open position in which the housing (24) is open into a closed position in which the housing (24) is closed, and wherein the high-pressure cleaning appliance (10) comprises a locking device (74) having at least one first locking element (76) located on the hood (26) and having at least one second locking element (72) which couples with the first locking element (76) in the closed position of the hood (26) to lock the latter, **characterized in that** the high-pressure cleaning appliance (10) comprises an aligning device (64) having at least one first aligning element (62, 90, 92) located on the hood (26) and having at least one second aligning element (58, 60, 86, 88) which is integrally formed on the rear wall (28) of the housing and couples with the at least one first aligning element (62, 90, 92) for aligning the hood (26) in relation to the rear wall (28) of the housing, whereby the coupling of the at least one first aligning element (62, 90, 92) and the at least one second aligning element (58, 60, 86, 88) to one another in pivoting the hood (26) from the open position into the closed position begins with traversal of a smaller pivot angle than the coupling of the at least one first locking element (76) and the at least one second locking element (72) to one another.

2. The high-pressure cleaning appliance in accordance with Claim 1, **characterized in that** the rear wall (28) of the housing is an integrally formed part.

3. The high-pressure cleaning appliance in accordance with Claim 1 or 2, **characterized in that** the at least one first aligning element (62, 90, 92) and the at least one second aligning element (58, 60, 86, 88) are coupled together in the closed position of the hood (26).

4. The high-pressure cleaning appliance in accordance with Claim 3, **characterized in that** the at least one first aligning element (62, 90, 92) and the at least one second aligning element (58, 60, 86, 88) are engaged with one another in a positively-locking manner in the closed position of the hood (26).

5. The high-pressure cleaning appliance in accordance with any one of the preceding claims, **characterized in that** at least one first aligning element (58, 60, 90, 92) is a peg-shaped or hook-shaped projection (52, 54, 82, 84) in particular, and that the aligning element (62, 86, 88) coupling with it is a receptacle (56, 78, 80) which is in the form of a well or a blind hole in particular, into which the projection (52, 54, 82, 84) engages.

6. The high-pressure cleaning appliance in accordance with Claim 5, **characterized in that** the projection (52, 54, 82, 84) is formed to taper in the direction of a free end in at least one direction in space.

7. The high-pressure cleaning appliance in accordance with any one of the preceding claims, **characterized in that** the aligning device (64) has a plurality of first aligning elements (62, 90, 92) and a plurality of second aligning elements (58, 60, 86, 88).

8. The high-pressure cleaning appliance in accordance with any one of the preceding claims, **characterized in that** two second aligning elements (58, 60) are integrally formed on the rear wall (28) of the housing, so that they are offset in relation to a rear side (13) of the high-pressure cleaning appliance (10) in the direction of a front side (12) of the high-pressure cleaning appliance (10).

9. The high-pressure cleaning appliance in accordance with Claim 8, **characterized in that** the two second aligning elements (58, 60) are located on the rear wall (28) of the housing at a bottom end thereof.

10. The high-pressure cleaning appliance in accordance with any one of the preceding claims, **characterized in that** the housing (24) comprises a left housing side wall (41) and a right housing side wall (43), and that the rear wall (28) of the housing has rear housing sidewall portions (40, 42) and forms the left housing side wall (41) and the right housing side wall (43) each in parts thereof, the rear housing sidewall portions (40, 42) being connected to one another on the rear side (13) of the high-pressure cleaning appliance (10) by means of a back wall (38) formed by the rear wall (28) of the housing.

11. The high-pressure cleaning appliance in accordance with any one of the preceding claims, **characterized in that** at least one container receptacle (48) for a container containing a cleaning chemical is integrally formed on the rear wall (28) of the housing.

12. The high-pressure cleaning appliance in accordance with Claim 11, **characterized in that** the at least one container receptacle (48) is located between a rear side (13) of the high-pressure cleaning appliance (10) and a second aligning element (58, 60) integrally formed on the rear wall (28) of the housing, based on a longitudinal direction of the high-pressure cleaning appliance (10).

13. The high-pressure cleaning appliance in accordance with any one of the preceding claims, **characterized in that** at least one second aligning element (86, 88) is integrally formed on or substantially on a rear side (13) of the high-pressure cleaning appliance (10) on the rear wall (28) of the housing.

14. The high-pressure cleaning appliance in accordance with Claim 13, **characterized in that** second aligning elements (58, 60) of the rear wall (28) of the housing, which are located in front of the at least one second aligning element (86, 88) that is integrally formed on or substantially on the rear side (13), based on a longitudinal direction of the high-pressure cleaning appliance (10), are coupled with the first aligning elements (62) of the hood (26) which are associated with them in traversing a smaller pivot angle of the hood (26) during transfer thereof from the open position into the closed position than the at least one second aligning element (86, 88) with the at least one first aligning element (90, 92) of the hood (26) associated with it.

15. The high-pressure cleaning appliance in accordance with Claim 13 or 14, **characterized in that** the at least one second aligning element (86, 88) integrally formed on or substantially on the rear side (13) is integrally formed on the rear wall (28) of the housing at the top end thereof.

16. The high-pressure cleaning appliance in accordance with any one of Claims 13 to 15, **characterized in that** two second aligning elements (86, 88) are integrally formed on the rear wall (28) of the housing on or substantially on the rear side (13).

17. The high-pressure cleaning appliance in accordance with any one of the preceding claims, **characterized in that** at least one second aligning element (86, 88) is located to the side of the at least one second locking element (72), based on the transverse direction of the high-pressure cleaning appliance (10).

18. The high-pressure cleaning appliance in accordance with any one of the preceding claims, **characterized in that** the at least one second locking element (72) is integrally formed on the rear wall (28) of the housing.

19. The high-pressure cleaning appliance in accordance with any one of the preceding claims, **characterized in that** the high-pressure cleaning appliance (10) comprises a heatable heat exchanger (36) for heating a cleaning fluid that can be dispensed by the high-pressure cleaning appliance (10).

## Revendications

1. Appareil de nettoyage haute-pression comprenant un carter (24), qui présente un capot (26) et une paroi arrière de carter (28), le capot (26) pouvant pivoter d'une position ouverte dans laquelle le carter (24) est ouvert, à une position fermée dans laquelle le carter (24) est fermé, et l'appareil de nettoyage haute-pression (10) comprenant un dispositif de verrouillage (74) avec au moins un premier élément de verrouillage (76) agencé sur le capot (26), ainsi qu'au moins un deuxième élément de verrouillage (72), qui, dans la position fermée du capot (26), en vue du verrouillage de celui-ci, interagit par couplage avec le premier élément de verrouillage (76), **caractérisé en ce que** l'appareil de nettoyage haute-pression (10) comprend un dispositif d'alignement (64) comprenant au moins un premier élément d'alignement (62, 90, 92) agencé sur le capot (26), ainsi qu'au moins un deuxième élément d'alignement (58, 60, 86, 88) qui est formé par moulage sur la paroi arrière de carter (28) et interagit par couplage avec ledit au moins un premier élément d'alignement (62, 90, 92) en vue d'aligner mutuellement le capot (26) par rapport à la paroi arrière de carter (28), le couplage mutuel dudit au moins un premier élément d'alignement (62, 90, 92) et dudit au moins un deuxième élément d'alignement (58, 60, 86, 88) lors du pivotement du capot (26) de la position ouverte vers la position fermée, débutant après balayage d'un angle de pivotement plus faible que celui où commence le couplage mutuel dudit au moins un premier élément de verrouillage (76) et dudit au moins un deuxième élément de verrouillage (72).

2. Appareil de nettoyage haute-pression selon la revendication 1, **caractérisé en ce que** la paroi arrière de carter (28) est réalisée sous la forme d'une pièce moulée, d'un seul tenant.

3. Appareil de nettoyage haute-pression selon la revendication 1 ou la revendication 2, **caractérisé en ce que** ledit au moins un premier élément d'alignement (62, 90, 92) et ledit au moins un deuxième élément d'alignement (58, 60, 86, 88) interagissent par couplage réciproque, dans la position fermée du capot (26).

4. Appareil de nettoyage haute-pression selon la revendication 3, **caractérisé en ce que** ledit au moins un premier élément d'alignement (62, 90, 92) et ledit au moins un deuxième élément d'alignement (58, 60, 86, 88) sont en prise réciproque par complémentarité de formes, dans la position fermée du capot (26).

5. Appareil de nettoyage haute-pression selon l'une des revendications précédentes, **caractérisé en ce que** ledit au moins un élément d'alignement (58, 60, 90, 92) est une protubérance (52, 54, 82, 84), notamment en forme de tenon ou de crochet, l'élément d'alignement (62, 86, 88) interagissant par couplage avec le précédent, étant un logement de réception (56, 78, 80), notamment en forme de puits ou de trou borgne, dans lequel vient en prise la protubérance (52, 54, 82, 84).

6. Appareil de nettoyage haute-pression selon la revendication 5, **caractérisé en ce que** la protubérance (52, 54, 82, 84) est d'une configuration se rétrécissant en direction d'une extrémité libre, dans au moins une direction spatiale.

7. Appareil de nettoyage haute-pression selon l'une des revendications précédentes, **caractérisé en ce que** le dispositif d'alignement (64) présente une pluralité de premiers éléments d'alignement (62, 90, 92) et une pluralité de deuxièmes éléments d'alignement (58, 60, 86, 88).

8. Appareil de nettoyage haute-pression selon l'une des revendications précédentes, **caractérisé en ce que** deux deuxièmes éléments d'alignement (58, 60) sont formés par moulage sur la paroi arrière de carter (28) de manière décalée en direction d'un côté avant (12) de l'appareil de nettoyage haute-pression (10) en se référant à un côté arrière (13) de l'appareil de nettoyage haute-pression (10).

9. Appareil de nettoyage haute-pression selon la revendication 8, **caractérisé en ce que** les deux deuxièmes éléments d'alignement (58, 60) sont agencés dans le bas sur la paroi arrière de carter (28).

10. Appareil de nettoyage haute-pression selon l'une des revendications précédentes, **caractérisé en ce que** le carter (24) comporte une paroi latérale de carter gauche (41) et une paroi latérale de carter droite (43), et **en ce que** la paroi arrière de carter (28) forme la paroi latérale de carter gauche (41) et la paroi latérale de carter droite (43), respectivement en partie avec des tronçons de paroi latérale de carter arrière (40, 42), qui, sur un côté arrière (13) de l'appareil de nettoyage haute-pression (10), sont reliés mutuellement par une paroi arrière (38) formée par la paroi arrière de carter (28).

11. Appareil de nettoyage haute-pression selon l'une des revendications précédentes, **caractérisé en ce que** sur la paroi arrière de carter (28) est formée par moulage, au moins un logement de récipient (48) destiné à un récipient renfermant un agent chimique de nettoyage.

12. Appareil de nettoyage haute-pression selon la revendication 11, **caractérisé en ce que** ledit au moins un logement de récipient (48), est agencé, en se référant à une direction longitudinale de l'appareil de nettoyage haute-pression (10), entre un côté arrière (13) de l'appareil de nettoyage haute-pression (10) et un deuxième élément d'alignement (58, 60) formé par moulage sur la paroi arrière de carter (28).

13. Appareil de nettoyage haute-pression selon l'une des revendications précédentes, **caractérisé en ce qu'**au moins un deuxième élément d'alignement (86, 88) est formé par moulage sur la paroi arrière de carter (28), sur ou sensiblement sur un côté arrière (13) de l'appareil de nettoyage haute-pression (10).

14. Appareil de nettoyage haute-pression selon la revendication 13, **caractérisé en ce que** des deuxièmes éléments d'alignement (58, 60) de la paroi arrière de carter (28), qui, en se référant à une direction longitudinale de l'appareil de nettoyage haute-pression (10), sont agencés devant ledit au moins un deuxième élément d'alignement (86, 88) formé par moulage sur ou sensiblement sur le côté arrière (13), interagissent par couplage avec les premiers éléments d'alignement (62) du capot (26), qui leurs sont associés, après balayage d'un angle de pivotement plus faible du capot (26) lors du transfert de la position ouverte à la position fermée que celui où s'effectue le couplage dudit au moins un deuxième élément d'alignement (86, 88) avec ledit au moins un premier élément d'alignement (90, 92) du capot (26), qui lui est associé.

15. Appareil de nettoyage haute-pression selon la revendication 13 ou la revendication 14, **caractérisé en ce que** ledit au moins un deuxième élément d'alignement (86, 88) formé par moulage sur ou sensiblement sur le côté arrière (13) est formé par moulage sur le haut de la paroi arrière de carter (28).

16. Appareil de nettoyage haute-pression selon l'une des revendications 13 à 15, **caractérisé en ce que** deux deuxièmes éléments d'alignement (86, 88) sont formés par moulage sur ou sensiblement sur le côté arrière (13) de la paroi arrière de carter (28).

17. Appareil de nettoyage haute-pression selon l'une des revendications précédentes, **caractérisé en ce qu'**au moins un deuxième élément d'alignement (86, 88) est agencé, en se référant à une direction transversale de l'appareil de nettoyage haute-pression (10), latéralement à côté dudit au moins un deuxième élément de verrouillage (72).

18. Appareil de nettoyage haute-pression selon l'une des revendications précédentes, **caractérisé en ce que** ledit au moins un deuxième élément de verrouillage (72) est formé par moulage sur la paroi arrière de carter (28).

19. Appareil de nettoyage haute-pression selon l'une des revendications précédentes, **caractérisé en ce que** l'appareil de nettoyage haute-pression (10) comprend un échangeur de chaleur (36) pouvant être chauffé, et qui est destiné à échauffer un liquide de nettoyage pouvant être délivré par l'appareil de nettoyage haute-pression (10).
